# FASCICULE DE BREVET EUROPEEN

(11) **EP 3 134 629 B1**
(45) Date de publication et mention de la délivrance du brevet: **25.07.2018**
(21) Numéro de dépôt: 15725782.5
(22) Date de dépôt: 22.04.2015
(51) Int. Cl.: F02D 9/10

(54) **VANNE DE CIRCULATION DE FLUIDE**
FLÜSSIGKEITSVENTIL
FLUID VALVE

(30) Priorité: 22.04.2014 FR 1453601
(43) Date de publication de la demande: 01.03.2017
(73) Titulaire: Valeo Systèmes de Contrôle Moteur, 95800 Cergy Saint Christophe (FR)
(72) Inventeur: SANCHES, Michael, 94420 Le Plessis-Trevise (FR); DAVOULT, Guillaume, 95000 Cergy (FR)
(74) Mandataire: Garcia, Christine
(86) Numéro de dépôt international: PCT/FR2015/051093
(87) Numéro de publication internationale: WO 2015/162379

(56) Documents cités:
- EP-A1- 1 515 022
- EP-A1- 1 515 023
- EP-A1- 2 562 451
- US-A1- 2006 231 072

## Description

La présente invention concerne une vanne de circulation de fluide, et plus précisément une vanne de circulation de fluide pour véhicule automobile.

Elle est plus particulièrement destinée à des applications en tant que vanne doseuse de gaz d'admission de moteurs à combustion interne, qu'ils soient à essence ou Diesel. Elle trouve aussi ses applications en tant que vanne de recirculation de gaz d'échappement ou vanne EGR (pour Exhaust Gaz Recirculation selon la terminologie anglaise). D'autres applications de la vanne conforme à l'invention sont également possibles sans sortir du cadre de l'invention.

Il est déjà connu des vannes de circulation de fluide comportant un corps présentant un conduit de passage du fluide, un volet, un arbre de commande, constitué d'une tige métallique, du volet, libre en rotation, et un organe d'entraînement en rotation de l'arbre de commande. La rotation du volet permet de régler le débit de fluide circulant dans le conduit.

L'organe d'entraînement comprend au moins un secteur denté. Le secteur denté est lié en rotation à une roue de renvoie libre en rotation, par rapport au corps, autour d'un axe d'articulation parallèle à un axe longitudinal de l'arbre de commande. Un moteur électrique entraine en rotation la roue de renvoie qui entraine à son tour en rotation le secteur denté et donc le volet par l'intermédiaire de l'arbre de commande. La vanne comprend également au moins une butée radiale délimitant une course angulaire du secteur denté. Un ressort de torsion lié au secteur denté et au corps permet de ramener l'organe d'entrainement dans une position d'équilibre dépendante des butées radiales. Par l'intermédiaire du ressort est également assurée une poussée axiale sous le secteur denté de sorte que sa position verticale soit maintenue lors de sa rotation.

Un inconvénient de ce type de dispositif provient du fait que le secteur denté n'étant pas arrêté suivant l'axe longitudinal de l'arbre, le secteur denté peut s'échapper de son logement et potentiellement blesser un opérateur lors du montage dans le corps de vanne. Cela peut engendrer également des retards ou blocages dans le flux de production.

Pour remédier à cet inconvénient, une contre pression de maintien est nécessaire sur le secteur denté lors de son montage, qu'elle soit réalisée manuellement ou par l'intermédiaire d'un outillage, ce qui rallonge le processus de montage et le rend difficilement automatisable.

Pour cela, la présente invention propose une vanne de circulation de fluide comportant un corps présentant un conduit de passage du fluide, un volet obturateur du conduit, un arbre de commande du volet, libre en rotation, et un organe d'entrainement en rotation de l'arbre de commande, caractérisé en ce que la vanne comprend un moyen d'arrêt axial de l'organe d'entrainement.

L'invention présente ainsi l'avantage de ne pas nécessiter une contre pression de maintien sur le secteur denté lors de son montage, qu'elle soit réalisée manuellement ou par l'intermédiaire d'un outillage. Les avantages d'une telle solution sont un gain de coût, de temps et de sécurité dans le procédé de montage de la vanne.

Selon un mode de réalisation de l'invention, le moyen d'arrêt axial de l'organe d'entrainement est formé sur une butée d'arrêt angulaire de l'organe d'entrainement.

Selon un mode de réalisation de l'invention, le moyen d'arrêt axial est formé par un évidemment usiné ou intégré à la fonderie dans une butée d'arrêt angulaire de l'organe d'entrainement

Selon un mode de réalisation de l'invention, l'évidemment est configuré pour recevoir une butée radiale de l'organe d'entrainement.

Selon un mode de réalisation de l'invention, la vanne comprend une platine, liée en rotation à l'arbre de commande et surmoulée par l'organe d'entrainement, la platine définissant au moins une première butée radiale.

L'invention concerne également un véhicule automobile équipé d'une vanne selon l'invention.

D'autres buts, caractéristiques et avantages de l'invention seront mieux compris et apparaîtront plus clairement à la lecture de la description faite, ci-après, en se référant aux figures annexées, données à titre d'exemple et dans lesquelles:
- la figure 1 est une vue en coupe axiale d'un exemple de réalisation d'une vanne de circulation de fluide conforme à l'invention, selon un premier mode de réalisation.
- la figure 2 est vue, en perspective, de l'ensemble de l'arbre de commande et de l'organe d'entrainement de la vanne de la figure 1,
- la figure 3 est vue, en perspective d'une partie de la vanne comprenant la butée selon l'invention.

Comme illustré sur la figure 1, l'invention concerne une vanne 1 de circulation de fluide, notamment pour véhicule automobile. Il s'agit ici d'une vanne de réglage du débit de gaz d'admission d'un moteur thermique, en particulier d'une vanne doseuse pour moteur diesel.

La vanne est une vanne bien connue de l'homme du métier et est par exemple telle que celle décrite dans la demande de brevet FR2992046 et EP1515023. Notamment, la vanne comprend un corps 2 à l'intérieur duquel est ménagé un conduit 3 de circulation du fluide. Le corps 2 est ici destiné à être monté, par l'intermédiaire de raccords, sur une ligne d'admission du moteur de manière à ce que la partie des gaz circulant dans cette dérivation traverse le conduit et soit dirigée vers le moteur pour participer à la combustion. Les raccords et la ligne d'admission n'ont pas été représentés, étant bien connus en eux-mêmes.

Dans le corps 2 de la vanne 1, sont reçus un arbre de commande 4, libre en rotation avec, solidaire de celui-ci, un volet 5 permettant d'obturer le conduit 3 en fonction de la position angulaire de l'arbre de commande 4, comme illustré par la flèche 20 tournant autour de l'axe longitudinal A de l'arbre de commande 4.

Selon un mode de réalisation de l'invention, l'arbre de commande 4 est lié en rotation au volet d'obturation 5 par des organes de fixation 14, ici par exemple un système vis-écrous, ou autres, ce qui permet au volet de pouvoir tourner avec l'arbre entre deux positions extrêmes. Une des positions totalement ouverte, comme sur la figure 1, laisse passer le fluide, et l'autre, non illustrée, bloque son passage, le volet étant alors appliqué contre la paroi latérale du conduit 3.

Selon un mode de réalisation de l'invention, la vanne comprend des moyens de liaison 6, 7 pivot entre ledit corps 2 et ledit arbre de commande 4.

L'arbre de commande 4 peut ainsi pivoter librement autour de l'axe A, par un ajustement glissant prévu entre l'arbre et les moyens de liaison.

L'extrémité de l'arbre, qualifiée de supérieure 12 débouche vers l'extérieur du corps 2 de la vanne 1 pour être reliée à un organe d'entrainement 21 en rotation dudit arbre de commande 4.

Comme cela est illustré sur la figure 2, selon un mode de réalisation de l'invention, l'organe d'entrainement 21 est, par exemple, un secteur denté 22 comprenant une partie centrale 24 centré sur l'arbre de commande 4 et une excroissance radiale 26, formant un secteur d'angle légèrement supérieur au débattement angulaire du volet et munie de dents d'engrenage 28.

Si l'on se reporte de nouveau à la figure 1, on constate que le secteur denté 22 est ici lié en rotation à une roue de renvoie 30 libre en rotation par rapport au corps 2 autour d'un axe d'articulation 32 parallèle à l'axe longitudinal A de l'arbre de commande 4.

Selon un mode de réalisation de l'invention, la vanne comprend, un moteur électrique, non illustré, notamment un moteur pas à pas. Le moteur électrique engrène sur un grand pignon 36 de la roue de renvoi 30 tandis que le secteur denté 22 engrène sur un petit pignon 37 de cette dernière. L'actionnement du moteur entraine de la sorte une rotation de la roue de renvoie 30 qui entraine à son tour une rotation du secteur denté 22 et donc du volet 5 par l'intermédiaire de l'arbre de commande 4.

Selon un mode de réalisation de l'invention, l'organe d'entrainement 21, la roue intermédiaire 30 et/ou ledit moteur sont positionnés dans un logement 38 de la vanne fermé par un couvercle 40.

Selon un mode de réalisation de l'invention, la vanne comprend au moins un ressort de torsion 42 permettant de positionner le volet 5 dans une position de repos, ici une position ouverte. Par position de repos, on entend une position prise lorsque le moteur de la vanne n'est pas actionné. Le premier ressort 42 prend appui, d'une part sur le corps 2, et sur l'organe d'entrainement 21, au niveau d'une fente 46 illustrée figure 2. Le premier ressort 42 est centré, notamment, sur l'axe longitudinal A.

La fente 46 accueille une extrémité du ressort 42, illustré figure 1. La fente 46 traverse axialement la paroi 50 de l'organe d'entrainement 21. La fente 46 définit avantageusement deux positions d'accrochage pour le ressort 42.

La fente 46 est orientée, par exemple, selon un secteur d'angle, centré sur axe longitudinal A de l'arbre de commande 4. La fente 46 définit de la sorte une position d'accrochage du ressort à chacune de ses extrémités angulaires.

Selon un mode de réalisation de l'invention, l'organe d'entrainement 21 est surmoulé sur l'arbre de commande 4. Ce surmoulage assure ainsi une solidarisation sans jeu entre ces deux organes. Il est ainsi possible de les préassembler avant montage dans le corps 2.

Selon un mode de réalisation de l'invention, l'organe d'entrainement 21 est, par exemple, en matériau plastique et/ou l'arbre de commande est, par exemple, en métal, notamment en acier inoxydable.

La vanne selon l'invention comprend une platine 54, notamment métallique, définissant au moins une première butée radiale 56, (figure 2) délimitant une course angulaire de l'organe d'entrainement 21. Plus précisément, la platine 54 est liée en rotation à l'arbre de commande 4 et surmoulée par l'organe d'entrainement 21. Dans les positions angulaires extrêmes de la vanne, la butée radiale 56 vient en contact d'une butée d'arrêt 200 angulaire visible sur la figure 3. La butée d'arrêt 200 angulaire est ainsi disposée de façon à arrêter la butée radiale 56.

Selon un mode de réalisation de l'invention, la butée d'arrêt 200 angulaire est intégrée au corps de la vanne.

Dans le cadre de l'invention, la butée d'arrêt 200 angulaire comprend un moyen d'arrêt 201 axial de l'organe d'entrainement 21.

Selon un mode de réalisation de l'invention, ce moyen d'arrêt axial 201 est un moyen d'arrêt axial lors du montage de la vanne, et plus précisément lors du montage du secteur denté.

Selon un mode de réalisation de l'invention, ce moyen d'arrêt 201 axial est formé par un évidemment, de type rainure, usiné dans la butée d'arrêt 200 angulaire ou intégré à la fonderie. Cet évidemment est configuré pour recevoir la butée radiale 56. Sa taille est adaptée à celle de la butée radiale 56.

Selon un mode de réalisation de l'invention, la profondeur du moyen d'arrêt 201 axial permet l'insertion, d'une grande partie de la butée radiale 56. Par grande partie, on entend le fait que la butée axiale 56 est suffisamment insérée pour ne pas s'échapper selon l'axe A de l'arbre 4 dans une direction opposée à l'arbre 4, vers l'extérieur de la vanne.

Plus précisément ce moyen d'arrêt 201 axial est formé sur un coté de la butée d'arrêt 200 angulaire exactement où la butée radiale 56 va venir buter. La butée axiale en fin de course peut ainsi s'insérer dans le moyen d'arrêt 201.

Les avantages d'une telle solution sont un gain de coût, de temps et de sécurité dans le procédé de montage de la vanne.

Selon un mode de réalisation de l'invention, l'organe d'entrainement comprend une deuxième butée radiale 56' visible sur la figure 2.

La platine comprend deux bras radiaux non visibles respectivement terminés par les butées radiales 56, 56'.

La platine 54 présente un orifice 60 de passage de l'arbre de commande 4.

Selon un mode de réalisation de l'invention, la vanne comprend une cible de capteur 66. Il s'agit, par exemple, d'un aimant plat décrit dans la demande FR2992046.

Une telle vanne est plus particulièrement destinée à des applications en tant que vanne doseuse de gaz d'admission de moteurs à combustion interne, qu'ils soient à essence ou Diesel. Elle trouve aussi ses applications en tant que vanne de recirculation de gaz d'échappement ou vanne EGR (pour Exhaust Gaz Recirculation selon la terminologie anglaise). D'autres applications de la vanne conforme à l'invention sont également possibles sans sortir du cadre de l'invention.

## Revendications

1. Vanne (1) de circulation de fluide comportant un corps (2) présentant un conduit (3) de passage du fluide, un volet (5) obturateur du conduit (3), un arbre (4) de commande du volet (5), libre en rotation, et un organe (21) d'entrainement en rotation de l'arbre de commande (4), **caractérisé en ce que** la vanne comprend un moyen d'arrêt (201) axial de l'organe d'entrainement (21) formé par un évidemment usiné ou intégré à la fonderie dans une butée d'arrêt (200) angulaire de l'organe d'entrainement.

2. Vanne (1) selon la revendication 1, dans laquelle l'évidemment est configuré pour recevoir une butée radiale (56) de l'organe d'entrainement (21).

3. Vanne (1) selon une des revendications 1 ou 2, comprenant une platine (54), liée en rotation à l'arbre de commande (4) et surmoulée par l'organe d'entrainement (21), la platine définissant au moins une première butée radiale (56).

4. Véhicule automobile comprenant une vanne (1) selon une des revendications 1 à 3.

## Patentansprüche

1. Flüssigkeitsventil (1), umfassend einen Körper (2), der eine Durchgangsleitung (3) für die Flüssigkeit aufweist, eine Verschlussklappe (5) der Leitung (3), eine Steuerwelle (4) der Klappe (5), die drei drehbar ist, und ein Element (21) zum Drehantrieb der Steuerwelle (4), **dadurch gekennzeichnet, dass** das Ventil ein axiales Haltemittel (201) des Antriebselements (21) umfasst, das von einer Aussparung gebildet ist, die eingearbeitet oder in das Gussmaterial in einem Haltewinkelanschlag (200) des Antriebselements integriert ist.

2. Ventil (1) nach Anspruch 1, bei dem die Aussparung eingerichtet ist, um einen Radialanschlag (56) des Antriebselements (21) aufzunehmen.

3. Ventil (1) nach einem der Ansprüche 1 oder 2, umfassend eine Platine (54), die drehfest mit der Steuerwelle (4) verbunden und auf die das Antriebselement (21) aufgeformt ist, wobei die Platine mindestens einen ersten Radialanschlag (56) definiert.

4. Kraftfahrzeug, umfassend ein Ventil (1) nach einem der Ansprüche 1 bis 3.

## Claims

1. Fluid flow valve (1) comprising a body (2) having a fluid passage duct (3), a flap (5) that closes off the duct (3), a shaft (4) that controls the flap (5) and is free to rotate, and a drive member (21) for rotating the control shaft (4), **characterized in that** the valve comprises an axial stop means (201) for the drive member (21) formed by a machined or cast recess in an angular stop (200) of the drive member.

2. Valve (1) according to Claim 1, in which the recess is configured to receive a radial stop (56) of the drive member (21).

3. Valve (1) according to one of Claims 1 and 2, comprising a plate (54) that is linked in rotation with the control shaft (4) and is overmoulded with the drive member (21), the plate defining at least one first radial stop (56).

4. Motor vehicle comprising a valve (1) according to one of Claims 1 to 3.
